# EUROPÄISCHE PATENTSCHRIFT

(11) **EP 1 151 903 B1**
(45) Veröffentlichungstag und Bekanntmachung des Hinweises auf die Patenterteilung: **04.02.2004**
(21) Anmeldenummer: 00890357.7
(22) Anmeldetag: 30.11.2000
(51) Int. Cl.: B61B 7/00, B61B 12/00

(54) **Sessel für eine Seilbahnanlage**
Chair for an aerial ropeway
Siège pour un téléphérique

(30) Priorität: 25.04.2000 AT 7202000
(43) Veröffentlichungstag der Anmeldung: 07.11.2001
(73) Patentinhaber: Innova Patent GmbH, 6960 Wolfurt (AT)
(72) Erfinder: Österle, Manfred, 6934 Sulzberg (AT)
(74) Vertreter: Atzwanger, Richard, Dipl.-Ing. Patentanwalt

(56) Entgegenhaltungen:
- DE-A- 2 131 456
- US-A- 4 630 545

## Beschreibung

Die gegenständliche Erfindung betrifft einen Sessel für eine Seilbahnanlage mit einem Traggestell, an welchem Sitzflächen befestigt sind, mit einer Tragstange, welche an ihrem oberen Ende mit einem Klemmapparat zur Ankupplung an ein Trag- und Förderseil und mit Laufrollen ausgebildet ist, mit an seinen beiden seitlichen Enden angeordneten Seitenwangen od.dgl., mit einem Schließbügel und gegebenenfalls mit einer Abdeckhaube, welche um in der Betriebslage des Sessels zumindest angenähert horizontal ausgerichtete Achsen verschwenkbar sind, wobei der Schließbügel und bzw. oder die Abdeckhaube entgegen der Wirkung mindestens einer Stellfeder aus den Offenstellungen in die Schließstellungen verschwenkbar sind.

Bekannte Sessel für Seilbahnanlagen bestehen aus einem mit einer Tragstange ausgebildeten Traggestell, wobei am oberen Ende der Tragstange ein Klemmapparat zur Ankupplung des Sessels an ein Trag- und Förderseil sowie Laufrollen, zum Verfahren des Sessels in den Stationen vorgesehen sind. Am Traggestell befinden sich weiters Sitzflächen, welchen an ihren beiden seitlichen Enden Seitenwangen zugeordnet sind. Zudem ist am Traggestell ein um eine in der Betriebslage des Sessels zumindest angenähert waagrechte Achse verschwenkbarer Schließbügel gelagert, welcher von einer Offenstellung in eine Schließstellung verschwenkbar ist. Schließlich kann am Traggestell auch eine Abdeckhaube vorgesehen sein, welche gleichfalls um eine in der Betriebslage des Sessels zumindest angenähert horizontale Achse von einer Offenstellung in eine die Sitzflächen umgebende Schließstellung verschwenkbar ist.

Es ist weiters z.B. aus der Patentschrift US-A-4 630 545 bekannt, dem Schließbügel und der gegebenenfalls vorgesehenen Abdeckhaube Stellfedern zuzuordnen, durch welche deren Verschwenkungen aus deren Offenstellungen in deren Schließstellungen bzw. von den Schließstellungen in die Offenstellungen unterstützt werden, wodurch für die Benützer des Sessels die manuell bewirkten Verschwenkungen des Schließbügels bzw. der Abdeckhaube erleichtert werden. Bei den bekannten Sesseln für Seilbahnanlagen sind die Stellfedern an der Außenseite des Sessels freiliegend angeordnet. Hierdurch werden jedoch die Nachteile bedingt, daß die Stellfedern den Witterungseinflüsssen ausgesetzt sind, daß weiters Maßnahmen getroffen werden müssen, um Verletzungen der Passagiere durch die Stellfedern ausschließen zu können und daß zudem bei der Garagierung der Sessel Maßnahmen getroffen werden müssen, um Beschädigungen der hintereinander befindlichen Sessel ausschließen zu können.

Der gegenständlichen Erfindung liegt somit die Aufgabe zugrunde, die dem bekannten Stand der Technik durch die Anordnung der Stellfedern bedingten Nachteile zu vermeiden. Dies wird erfindungsgemäß dadurch erzielt, daß mindestens eine der Seitenwangen od.dgl. mit einem Hohlraum ausgebildet ist, in welchem die mindestens eine Stellfeder angeordnet ist, welche einerseits an das Traggestell und andererseits den Schließbügel und bzw. oder an die Abdeckhaube angelenkt ist.

Vorzugsweise ist die Stellfeder als Zugfeder ausgebildet. Weiters ist vorzugsweise die Abdeckhaube mit einem Tragrahmen ausgebildet, an welchen eines der beiden Enden der Stellfeder angelenkt ist. Nach weiters bevorzugten Ausführungsbeispielen sind der Tragrahmen der Abdeckhaube bzw. der Schließbügel mit Ansätzen ausgebildet, mit welchen die Abdeckhaube bzw. der Schließbügel auf angenähert horizontal ausgerichteten Zapfen gelagert sind und an welche das jeweils eine Ende der Zugfeder angelenkt ist.

Vorzugsweise ist weiters zwischen der Stellfeder und dem Tragrahmen ein Zugelement vorgesehen. Weiters ist vorzugsweise der Hohlraum an der Außenseite der Wange od.dgl. mit einer entfernbaren Abdeckung ausgebildet.

Der Gegenstand der Erfindung ist nachstehend anhand von zwei in der Zeichnung dargestellten Ausführungsbeispielen näher erläutert. Es zeigen:
- Fig. 1: ein erstens Ausführungsbeispiel eines erfindungsgemäßen Sessels, in Vorderansicht,
- Fig. 2: den Sessel gemäß Fig. 1, in Seitenansicht und in gegenüber der Fig. 1 vergrößertem Maßstab,
- Fig. 3: den Sessel gemäß Fig. 2, in Seitenansicht und in gegenüber Fig. 2 vergrößertem Maßstab, bei in Schließstellung befindlicher Abdeckhaube,
- Fig. 4: den Sessel gemäß Fig. 3 bei in Offenstellung befindlicher Abdeckhaube,
- Fig. 5: ein zweites Ausführungsbeispiel eines erfindungsgemäßen Sessels, in Seitenansicht und mit in Schließstellung befindlichem Schließbügel,
- Fig. 6: den Sessel gemäß Fig. 5 mit in Offenstellung befindlichem Schließbügel und
- Fig. 6a: die Schnitte nach den Linien A-A der Fig. 4 bzw. der Fig. 6.

Der in Fig. 1 dargestellte Sessel für eine Seilbahnanlage besteht aus einem Traggestell 1 für acht Sitzflächen 2. Vom Traggestell 1 ragt eine Tragstange 3 nach oben ab, an deren oberen Ende ein Klemmapparat 31 vorgesehen ist, durch welchen der Sessel an ein Trag- und Förderseil 30 ankuppelbar ist. Weiters ist ein Laufwerk 32 vorgesehen, durch welches der Sessel in den Stationen, in welchen er vom Trag- und Förderseil 30 abgekuppelt ist, längs Schienen verfahrbar ist. Zudem ist der Sessel mit einer Abdeckhaube 4 ausgebildet, welche um eine zumindest angenähert horizontale Achse aus einer die Sitzflächen 2 umgebenden Schließstellung in eine Offenstellung verschwenkbar ist. Weiters ist der Sessel mit einem Schließbügel 5 ausgebildet, welcher gleichfalls um eine angenähert horizontale Achse von seiner Offenstellung in seine Betriebsstellung verschwenkbar ist. Der Schließbügel 5 ist mit einer der Anzahl der Sitzflächen 2 entsprechenden Anzahl von Fußrasten 51 ausgebildet.

Der Abdeckhaube 4 ist eine Stelleinrichtung 40 zugeordnet, durch welche mittels eines Bowdenzuges 42 die Verschwenkung der Abdeckhaube 4 steuerbar ist. Zwischen dem Traggestell 1 und der Tragstange 3 ist eine Dämpfungseinrichtung 10 vorgesehen.

In den Stationen der Seilbahnanlage werden die Abdeckhaube 4 und der Schließbügel 5 in ihre Offenstellung verschwenkt, wodurch sich die Passagiere auf die Sitzflächen 2 setzen können oder diese verlassen können. In der Folge wird der Schließbügel 5 in seine Betriebsstellung verschwenkt. Die Abdeckhaube 4 kann entweder mittels der Stelleinrichtung 40 automatisch oder von den Passagieren manuell in die Schließstellung verschwenkt werden.

Wie dies aus Fig. 2 ersichtlich ist, ist die Abdeckhaube 4 mit einem Tragrahmen 41 ausgebildet, an welchem eine aus durchsichtigem Material hergestellte Haube 42, welche gewölbt ausgebildet ist, befestigt ist. An ihrer Vorderseite ist die Abdeckhaube 4 mit einer Mehrzahl von Pufferelementen 43 versehen, die dazu dienen, Beschädigungen der Haube 41 durch daneben befindliche Sessel zu verhindern.

Wie dies weiters aus der Fig. 2 ersichtlich ist, ist der Tragrahmen 41 mit zwei Ansätzen 45 ausgebildet, mittels welcher die Abdeckhaube 4 an Lagerzapfen 11 des Tragestelles 1 verschwenkbar gelagert ist, wodurch sie aus der die Sitzflächen 2 umgebenden Schließstellung in die Offenstellung verschwenkbar ist. Hierfür ist die Abdeckhaube 4 mit einer Mehrzahl von Laschen 44 ausgebildet, welchen von den Passagieren ergriffen werden können, um die Abdeckhaube 4 aus der Offenstellung in die Schließstellung zu verschwenken. Zur Unterstützung bzw. Erleichterung dieser Verschwenkung sind in den beiderseits der Sitzflächen 2 befindlichen Seitenwangen 21 Ausnehmungen 22 vorgesehen, in welchen sich Stellfedern 6 befinden, welche an die Abdeckhaube 4 angelenkt sind und welche mit dieser zusammenwirken.

Wie dies aus Fig. 3 ersichtlich ist, sind die beiden seitlichen Enden des Traggestelles 1 als gekrümmte Bügel 15 ausgebildet, an deren vorderen freien Enden Bügel 12 befestigt sind, welche in die Ausnehmungen 22 einragen und an welchen jeweils ein erstes Ende 61 der Zugfedern 6 befestigt ist. An das zweite Ende 62 der Zugfedern 6 ist jeweils ein Zugelement 63 angelenkt, welches an den an den Tragrahmen 41 vorgesehen Ansätzen 45 befestigt ist, wobei es jeweils in einer am Ansatz 45 angeordneten Schiene 64 geführt ist.

In Fig. 3 ist die Abdeckhaube 4 in ihrer Schließstellung dargestellt. Demgegenüber ist in Fig. 4 die Abdeckhaube 4 in ihrer Offenstellung dargestellt. Die Verschwenkung der Abdeckhaube 4 von der Schließstellung in die Offenstellung wird durch die in den beiden Seitenwangen 21 befindlichen Zugfedern 6 unterstützt.

Wie dies aus Fig. 5 ersichtlich ist, ist bei der zweiten Ausführungsform der Schließbügel 5, welcher um angenähert horizontale Achszapfen 11a verschwenkbar gelagert ist, mit Fortsätzen 55 ausgebildet, an welchen mit den Zugfedern 6 verbundene Zugstangen 63 angelenkt sind. Durch die Zugfedern 6 wird die Verschwenkung des Schließbügels 5 von der Schließstellung in die Offenstellung unterstützt.

In Fig. 5 ist der Schließbügel 5 in seiner Schließstellung dargestellt und in Fig. 6 ist der Schließbügel 5 in seiner Offenstellung dargestellt.

Auch bei dieser Ausführungsform sind die Zugfedern 6 in Ausnehmungen 22 angeordnet, wobei diese Ausnehmungen 22 gleichfalls durch entfernbare Abdeckungen 23 zugänglich sind.

Wie dies weiters aus der Fig. 6a ersichtlich ist, befinden sich die seitlichen Wangen 21 oberhalb der gekrümmten Bügel 15. In den Seitenwangen 21 befinden sich die Ausnehmungen 22, innerhalb welcher die Zugfedern 6 angeordnet sind. Weiters sind den Ausnehmungen 22 an ihren Außenseiten Abdeckungen 23 zugeordnet, welche lösbar befestigt sind. Nach der Entfernung dieser Abdeckungen 23 sind die Zugfedern 6 für eine Wartung bzw. für einen Ersatz zugänglich. Die Seitenwangen 21, welche vorzugsweise aus einem Kunststoffmaterial hergestellt sind, sind mit aus Metall hergestellten Verstärkungen 24 ausgebildet.

Ergänzend wird darauf verwiesen, daß der Sessel mit einem verschwenkbaren Schließbügel und zusätzlich mit einer verschwenkbaren Abdeckhaube ausgebildet sein kann, wobei entweder dem Schließbügel oder der Abdeckhaube oder sowohl dem Schließbügel als auch der Abdeckhaube mindestens eine deren Verschwenkbewegungen unterstützende Zugfeder zugeordnet ist. Maßgeblich für die gegenständliche Erfindung ist, daß die mindestens eine Stellfeder in einem Hohlraum angeordnet ist, welcher sich in einer Seitenwange oder in beiden Seitenwangen des Sessels befindet, wodurch die den bekannten Sessel anhaftenden Nachteile, welche durch die Anordnung der Stellfedem bedingt werden, vermieden werden.

## Patentansprüche

1. Sessel für eine Seilbahnanlage mit einem Traggestell (1), an welchem Sitzflächen (2) befestigt sind, mit einer Tragstange (3), welche an ihrem oberen Ende mit einem Klemmapparat (31) zur Ankupplung an ein Trag- und Förderseil (30) sowie mit Laufrollen (32) ausgebildet ist, mit an beiden seitlichen Enden des Traggestelles, beiderseits der Sitzflächen, angeordneten Seitenwangen (21), mit einem Schließbügel (5) und gegebenenfalls mit einer Abdeckhaube (4), welche um in der Betriebslage des Sessels zumindest angenähert horizontal ausgerichtete Achsen (11, 11a) verschwenkbar sind, wobei der Schließbügel (5) und bzw. oder die Abdeckhaube (4) entgegen der Wirkung mindestens einer Stellfeder (6) aus den Offenstellungen in die Schließstellungen verschwenkbar sind, **dadurch gekennzeichnet, daß** mindestens eine der Seitenwangen (21) mit einem Hohlraum (22) ausgebildet ist, in welchem die mindestens eine Stellfeder (6) angeordnet ist, welche einerseits an das Traggestell (1) und andererseits den Schließbügel (5) und bzw. oder an die Abdeckhaube (4) angelenkt ist.

2. Sessel nach Patentanspruch 1, **dadurch gekennzeichnet, daß** die Stellfeder als Zugfeder (6) ausgebildet ist.

3. Sessel nach einem der Patentansprüche 1 und 2, **dadurch gekennzeichnet, daß** die Abdeckhaube (4) mit einem Tragrahmen (41) ausgebildet ist, an welchen eines der Enden der Stellfeder (6) angelenkt ist.

4. Sessel nach Patentanspruch 3, **dadurch gekennzeichnet, daß** der Tragrahmen (41) und bzw. oder der Schließbügel (5) mit Ansätzen (45, 55) ausgebildet ist, mit welchem die Abdeckhaube (4) bzw. der Schließbügel (5) auf angenähert horizontal ausgerichteten Zapfen (11, 11a) gelagert ist und an welche das eine Ende der Zugfeder (6) angelenkt ist.

5. Sessel nach einem der Patentansprüche 3 und 4, **dadurch gekennzeichnet, daß** zwischen der Stellfeder (6) und dem Tragrahmen (41) bzw. dem Schließbügel (5) ein Zugelement (63, 63a) vorgesehen ist.

6. Sessel nach einem der Patentanspruch 1 bis 5, **dadurch gekennzeichnet, daß** der Hohlraum (22) an der Außenseite der Wange (21) mit einer entfernbaren Abdeckung (23) ausgebildet ist.

## Claims

1. A chair for an aerial cableway installation, having a suspension frame (1) to which seats (2) are attached, having a suspension rod (3), which is provided at its upper end with a clamping apparatus (31) for coupling to a carrying and hauling cable (30) and with rollers (32), having side cheeks (21) arranged at both lateral ends of the suspension frame, on both sides of the seats, having a safety bar (5) and optionally a covering hood (4), which may be swivelled about axes (11, 11a) oriented at least approximately horizontally when the chair is in the service position, the safety bar (5) and/or the covering hood (4) being swivellable out of the open positions into the closed positions against the action of at least one adjusting spring (6), **characterised in that** at least one of the side cheeks (21) is provided with a cavity (22) in which the at least one adjusting spring (6) is arranged, which spring (6) is coupled on the one hand to the suspension frame (1) and on the other hand to the safety bar (5) and/or to the covering hood (4) .

2. A chair according to claim 1, **characterised in that** the adjusting spring takes the form of a tension spring (6) .

3. A chair according to one of claims 1 and 2, **characterised in that** the covering hood (4) is provided with a supporting frame (41), to which one of the ends of the adjusting spring (6) is coupled.

4. A chair according to claim 3, **characterised in that** the supporting frame (41) and/or the safety bar (5) is provided with attachments (45, 55), with which the covering hood (4) or the safety bar (5) is respectively mounted on approximately horizontally oriented pivots (11, 11a) and to which one end of the tension spring (6) is coupled.

5. A chair according to one of claims 3 and 4, **characterised in that** a tension element (63, 63a) is provided between the adjusting spring (6) and the supporting frame (41) or safety bar (5) respectively.

6. A chair according to one of claims 1 to 5, **characterised in that** the cavity (22) is provided on the outside of the cheek (21) with a removable cover (23).

## Revendications

1. Siège pour un téléphérique ayant un cadre porteur (1), sur lequel des surfaces de sièges (2) sont fixées, avec une barre de traction (3), laquelle est formée sur son extrémité supérieure avec un dispositif de serrage (31) en vue d'un accouplement à un câble porteur et tracteur (30) et avec des poulies (32), avec des parois latérales (21) disposées aux deux extrémités latérales du cadre porteur, des deux côtés des surfaces de sièges, avec une bride de fermeture (5) et éventuellement un capot (4), qui peuvent être basculés autour d'axes (11, 11a) orientés horizontalement en étant au moins rapprochés lorsque le siège est en position de fonctionnement, moyennant quoi, la bride de fermeture (5) et ou le capot (4) peuvent être basculés contre l'action d'au moins un ressort d'ajustage (6) des positions ouvertes aux positions fermées, **caractérisé en ce qu'**au moins une des parois latérales (21) est formée avec un espace creux (22), dans lequel au moins un ressort d'ajustage (6) est disposé, lequel est articulé, d'une part, sur le cadre porteur (1), et d'autre part, sur la bride de fermeture (5) et ou sur le capot (4).

2. Siège selon la revendication 1, **caractérisé en ce que** le ressort d'ajustage est constitué par un ressort de traction (6).

3. Siège selon l'une quelconque des revendications 1 et 2, **caractérisé en ce que** le capot (4) est formé avec un cadre porteur (41) sur lequel l'une des extrémités du ressort d'ajustage (6) est articulée.

4. Siège selon la revendication 3, **caractérisé en ce que** le cadre porteur (41) et ou la bride de fermeture (5) est formé avec des embouts (45, 55), avec lesquels le capot (4) ou la bride de fermeture (5) est monté sur des tenons (11, 11a) orientés horizontalement en étant rapprochés et sur lesquels l'une des extrémités du ressort d'ajustage (6) est articulée.

5. Siège selon l'une quelconque des revendications 3 et 4, **caractérisé en ce que** entre le ressort d'ajustage (6) et le cadre porteur (41) ou la bride de fermeture (5) un élément de traction (63, 63a) est prévu.

6. Siège selon l'une quelconque des revendications 1 à 5, **caractérisé en ce que** l'espace creux (22) est formé sur le côté extérieur de la paroi (21) avec un couvercle (23) amovible.
